# EUROPÄISCHE PATENTSCHRIFT

(11) **EP 3 549 489 B1**
(45) Veröffentlichungstag und Bekanntmachung des Hinweises auf die Patenterteilung: **07.06.2023**
(21) Anmeldenummer: 19167027.2
(22) Anmeldetag: 03.04.2019
(51) Int. Cl.: A47F 3/04, A47B 87/00, A47F 5/10

(54) **RAUMZELLE ZUM KÜHLEN ODER WÄRMEN VON WAREN**
CHAMBER FOR COOLING OR HEATING GOODS
CELLULE PRÉFABRIQUÉE PERMETTANT DE REFROIDIR OU DE CHAUFFER DES MARCHANDISES

(30) Priorität: 06.04.2018 DE 102018108230; 09.04.2018 DE 102018108344
(43) Veröffentlichungstag der Anmeldung: 09.10.2019
(73) Patentinhaber: Nilsson, Rickard, 65558 Balduinstein (DE)
(72) Erfinder: Nilsson, Rickard, 65558 Balduinstein (DE)
(74) Vertreter: Launhardt, Thomas

(56) Entgegenhaltungen:
- DE-A1-102016 102 304
- FR-A1- 2 736 252
- US-A1- 2001 047 660

## Beschreibung

Die Erfindung betrifft eine Raumzelle zum Kühlen oder Wärmen von Waren, gemäß dem Oberbegriff des Anspruchs 1.

Aus der US 2001/0047660 A1, der US 2014/0263126 A1 und der NL 2011668 sind jeweils Wandkühlregale bekannt. Aus der FR 2 736 252 A1 ist ein Kühlmöbel bekannt, welches mehrere aufeinandergestapelte Kühlboxen umfasst, die auf einem Kühlmodul aufgesetzt sind.

Eine gattungsgemäße Raumzelle ist aus der DE 10 2016 102 304 A1 bekannt.

Es ist eine Aufgabe der Erfindung, ein neuartiges Konzept einer Raumzelle zum Kühlen oder Wärmen von Waren vorzuschlagen.

Diese Aufgabe wird mit einer Raumzelle gelöst, welche die Merkmale des Anspruches 1 aufweist. Vorteilhafte Ausführungsformen und/oder Ausgestaltungen und/oder Aspekte der Erfindung ergeben sich aus den Unteransprüchen, der nachfolgenden Beschreibung und den Figuren.

Eine grundlegende Raumzelle zum Kühlen oder Wärmen von Waren umfasst eine Vorderseite, eine Rückseite, eine insbesondere der Vorderseite zugeordnete Warenpräsentationseinrichtung, ein der Rückseite zugeordnetes Rückwandelement und ein Deckenelement. Die Warenpräsentationseinrichtung ist eingerichtet, die Waren zu präsentieren. Dazu weist die Warenpräsentationseinrichtung eine Warenpräsentationsseite auf, welche sich entlang der Vorderseite erstreckt und/oder der Vorderseite zugewandt ist. Ferner ist die Raumzelle eingerichtet, über die Vorderseite die Waren der Warenpräsentationseinrichtung von außerhalb der Raumzelle zu sehen und/oder zu entnehmen.

Es ist vorgesehen, dass die Warenpräsentationseinrichtung und das Rückwandelement als Träger des Deckenelementes genutzt sind, insbesondere ausschließlich die Warenpräsentationseinrichtung und das Rückwandelement als Träger des Deckenelementes genutzt. Das Deckenelement kann sich dazu direkt und/oder unmittelbar an der Warenpräsentationseinrichtung und/oder an dem Rückwandelement abstützen. Dadurch ist eine technisch einfache und/oder kostengünstige und/oder flexible Bauweise und/oder Herstellung der Raumzelle begünstigt. Denn durch die Trägerfunktion der Warenpräsentationseinrichtung und des Rückwandelementes bezüglich des Deckenelementes kann ein separates Skelett als Träger für das Deckenelement und insbesondere zur Aufnahme etwaiger sonstiger vertikal wirkender Kräfte eingespart werden. Es ist somit eine Maßnahme ergriffen, die Raumzelle in einer selbsttragenden Bauweise realisieren zu können. Darunter ist insbesondere zu verstehen, dass vorhandene Funktionsteile oder Funktionseinrichtungen, deren bisherige Funktion beispielsweise darin besteht, die Waren zu präsentieren und/oder zu lagern oder den von der Raumzelle erzeugten Kühlraum oder Wärmeraum thermisch zu isolieren, nunmehr zusätzlich genutzt werden, um über das Deckenelement wirkende vertikale Kräfte zu aufzunehmen.

Unter dem Begriff "Raumzelle" ist in der vorliegenden Beschreibung insbesondere ein Raum zu verstehen, welcher aus Einzelelementen zusammengebaut ist, beispielsweise aus Einzelelementen vor Ort, also im Aufstellungsraum der Raumzelle, zusammengebaut wird. Die Einzelelemente sind beispielsweise industriell vorgefertigt. Unter dem Begriff "Waren" sind in der vorliegenden Beschreibung insbesondere verderbliche Waren und/oder Lebensmittel umfasst.

Die Raumzelle ist beispielsweise dazu geeignet, in Verkaufsräumlichkeiten beliebiger Art zum Einsatz zu kommen, beispielsweise in Supermärkten oder Tankstellenverkaufsräumlichkeiten aufgestellt zu werden. Die Raumzelle ist ferner dazu geeignet, um darin Waren zu kühlen oder zu wärmen. Unter dem Begriff "Kühlen" ist in der vorliegenden Beschreibung insbesondere zu verstehen, dass die Waren auf eine vorgegebene Temperatur abgekühlt werden und/oder auf einer vorgegebenen Temperatur kühl gehalten werden. Die vorgegebene Temperatur kann ein solches Niveau aufweisen, dass die Waren einer Tiefkühlung unterliegen oder bei einer Tiefkühltemperatur aufbewahrt werden können. Unter dem Begriff "Wärmen" ist in der vorliegenden Beschreibung insbesondere zu verstehen, dass die in der Raumzelle vorhandenen Waren auf eine vorgegebene Temperatur erwärmt werden und/oder auf einer vorgegebenen Temperatur warmgehalten werden.

Unter dem Begriff "vertikal" ist in der vorliegenden Beschreibung eine Richtung oder Lage zu verstehen, welche in der Lotrichtung verläuft oder liegt. Die sogenannte Lotrichtung ergibt sich beispielsweise durch die Schwerbeschleunigung eines Körpers aufgrund der Erdbeschleunigung. Unter dem Begriff "horizontal" ist in der vorliegenden Beschreibung eine Richtung oder Lage zu verstehen, welche quer zur vertikalen Richtung oder Lage verläuft bzw. liegt, insbesondere senkrecht zur Lotrichtung verläuft bzw. liegt.

Insbesondere ist das Rückwandelement und/oder das Deckenelement plattenförmig ausgebildet. Insbesondere weisen das Rückwandelement, das Deckenelement und etwaige weitere Wandelemente der Raumzelle, welche ebenfalls plattenförmig ausgebildet sein können, zwei zueinander gegenüberliegende Flächenseiten und die Flächenseiten seitlich begrenzende Stirnseiten auf. Unter dem Begriff "Stirnseite" oder "stirnseitig" ist in der vorliegenden Beschreibung im Hinblick auf die Wandelemente der Raumzelle insbesondere eine Schmalseite zu verstehen, welche durch die einander gegenüberliegenden Flächenseiten seitlich begrenzt sind, die in einem relativ geringen Abstand zueinander vorliegen.

Nach einer Ausgestaltung ist es vorgesehen, dass die Warenpräsentationseinrichtung und/oder das Rückwandelement und/oder das Deckenelement einen Kälteerzeuger oder Wärmeerzeuger oder Bestandteile davon trägt oder dazu eingerichtet ist, einen Kälteerzeuger oder Wärmeerzeuger oder Bestandteile davon zu tragen. Insbesondere dient der Kälteerzeuger dem Kühlen des Innenraumes der Raumzelle. Insbesondere dient der Wärmeerzeuger dem Wärmen des Innenraumes der Raumzelle. Durch die vorstehend beschriebene Trägerfunktion der Warenpräsentationseinrichtung und des Rückwandelementes bezüglich des Deckenelementes, bietet es sich an, dass die Warenpräsentationseinrichtung und/oder das Rückwandelement auch als Träger für den Kälteerzeuger bzw. Wärmeerzeuger genutzt wird. Dadurch ist es ermöglicht, den Kälteerzeuger bzw. Wärmeerzeuger aus dem Aufenthaltsbereich von Kunden zu bringen.

Es kann vorgesehen sein, dass der Kälteerzeuger oder der Wärmeerzeuger auf dem Deckenelement und/oder an dem Rückwandelement aufsitzt oder sich zumindest gegen das Deckenelement und/oder das Rückwandelement abstützt. Es bietet sich an, dass zur Befestigung des Kälteerzeugers oder Wärmeerzeugers an dem Deckenelement und/oder dem Rückwandelement wenigstens eine Befestigungsstelle vorgesehen ist. Beispielsweise handelt es sich bei dem Kälteerzeuger um eine Kaltluft erzeugende Einrichtung. Beispielsweise handelt es sich bei dem Wärmeerzeuger um eine Warmluft erzeugende Einrichtung. Auch kann es sich bei der Einrichtung um eine solche Einrichtung handeln, welche nach Bedarf Kaltluft oder Warmluft erzeugt.

Es kann vorgesehen sein, dass das Deckenelement oder das Rückwandelement eine Durchgangsöffnung aufweist. Beispielsweise ist die Durchgangsöffnung ausgebildet, um darüber, beispielsweise mittels entsprechender Luftleitkanäle, Warmluft oder Kaltluft in den Innenraum der Raumzelle einzubringen und/oder verbrauchte Innenraumluft aus dem Innenraum der Raumzelle abzuführen. Ergänzend oder alternativ kann die Durchgangsöffnung eingerichtet sein, wenigstens eine, vorzugsweise wenigstens zwei Versorgungsleitungen, wie beispielsweise Kältemittel führende Versorgungsleitungen, in das Innere bzw. den Innenraum der Raumzelle zu verlegen.

Nach einer weiteren Ausgestaltung umfasst die Raumzelle ein Bodenelement, auf welchem die Warenrepräsentationseinrichtung und das Rückwandelement aufgestellt sind und/oder sich daran abstützen. Durch das Bodenelement ist es begünstigt, dass die Raumzelle eine in sich geschlossene Einheit bildet. Durch das Bodenelement ist es ferner begünstigt, dass der Boden eine definierte Auflage, insbesondere Auflagerfläche, für die Warenpräsentationseinrichtung und/oder das Rückwandelement bildet. Grundsätzlich kann die Raumzelle auch ohne ein solches Bodenelement vorgesehen sein. Die Warenpräsentationseinrichtung und das Rückwandelement stehen dann direkt auf dem Untergrund, beispielsweise dem Boden eines Verkaufsraumes.

Es bietet sich an, dass das Deckenelement und/oder das Bodenelement eine Einsteckaufnahme aufweisen, in welche das Rückwandelement endseitig eingebracht ist, um das Rückwandelement gegen ein Bewegen in horizontaler Richtung zu sichern. Die Einsteckaufnahme kann ein separates Bauteil sein, welches an dem Deckenelement und/oder dem Bodenelement angeordnet, insbesondere befestigt ist. Auch kann die Einsteckaufnahme an dem Deckenelement und/oder dem Bodenelement ausgebildet, insbesondere angeformt sein.

Beispielsweise umfasst die Einsteckaufnahme ein U-förmiges Profil oder besteht daraus. Das Profil kann ein Kunststoffprofil sein. Das Profil kann mit seinem Bodenabschnitt auf dem Bodenelement, insbesondere der Oberseite bzw. der in den Innenraum der Raumzelle weisenden Außenfläche aufsitzen, insbesondere daran befestigt sein, so dass die seitlichen Schenkel von dem Bodenelement in Richtung zu der Oberseite der Raumzelle gewandt sind und dazwischen das Rückwandelement mit seinem bodeneinseitigen Ende aufgenommen ist. Das Profil kann ferner mit seinem Bodenabschnitt auf dem Deckenelement, insbesondere der Unterseite bzw. der in den Innenraum der Raumzelle weisenden Außenfläche aufsitzen, insbesondere daran befestigt sein, so dass die seitlichen Schenkel von dem Bodenelement in Richtung zu der Unterseite der Raumzelle gewandt sind und dazwischen das Rückwandelement mit seinem bodenseitigen Ende aufgenommen ist. Grundsätzlich können auch andere Feder-/Nut-Verbindungen zum Einsatz kommen.

Bei einer weiteren Ausgestaltung umfasst die Raumzelle wenigstens ein, vorzugsweise zwei Seitenwandelemente, welche jeweils einer Stirnseite der Raumzelle zugeordnet sind und mit einem flächenseitigen Ende einem stirnseitigen Ende des Deckenelementes zugeordnet sind. Beispielsweise sind die wenigstens zwei Seitenwandelemente jeweils mit ihrem flächenseitigen Ende an das jeweilige stirnseitige Ende des Deckenelementes angestellt. Durch die Seitenwandelemente ist der Innenraum der Raumzelle seitlich begrenzt. Indem die Seitenwandelemente dem stirnseitigen Ende des Deckenelementes zugewandt sind, insbesondere daran angestellt sind, ist eine Auflage des Deckenelementes auf den Seitenwandelementen vermieden. Es ist damit entgegengewirkt oder ganz vermieden, dass die Seitenwandelemente im Kraftflusses liegen, welcher von dem Deckenelement über das Rückwandelement und die Warenpräsentationseinrichtung verläuft.

Um das wenigstens eine Seitenwandelement gegen ein Bewegen in horizontaler Richtung zu sichern, kann es vorgesehen sein, dass das wenigstens eine Seitenwandelement an der Warenpräsentationseinrichtung befestigt ist. Beispielsweise ist dazu wenigstens ein Befestigungselement, insbesondere Schraubelement vorgesehen, dessen Längsachse bzw. Mittelachse horizontal oder im Wesentlichen horizontal vorliegt.

Um einem etwaigen Durchbiegen des Deckenelementes im Bereich der Stirnseiten der Raumzelle in vertikaler Richtung entgegenzuwirken, kann es vorgesehen sein, dass wenigstens einer der Stirnseiten der Raumzelle zumindest eine Vertikalstütze zugeordnet ist. Dagegen kann das Deckenelement aufliegen und/oder sich abstützen. Ergänzend kann die Vertikalstütze an dem zugehörigen Seitenwandelement anliegen und/oder daran befestigt sein.

Ergänzend oder alternativ kann wenigstens eine freistehende Vertikalstütze vorgesehen sein, gegen welche sich das Deckenelement abstützt oder daran aufliegt, insbesondere daran befestigt ist. Beispielsweise ist die Vertikalstütze ausgebildet, als Tragständer für Fachböden eines Regales oder dergleichen Warenauflagen, wie beispielsweise Röllchenbahnen, genutzt zu werden. Insofern kommt der jeweiligen Vertikalstütze dann eine Doppelfunktion zu, da sie zum einen als weiterer Träger für das Deckenelement dient und zum andere ein Bestandteil eines Regales ist oder sein kann. Sofern das vorstehend beschriebene Bodenelement vorgesehen ist, bietet es sich an, dass die freistehende Vertikalstütze und/oder die im Bereich der Stirnseite angeordnete Vertikalstütze auf dem Bodenelement aufgestellt ist.

Eine weitere mögliche Ausführungsform und/oder Ausgestaltung besteht darin, dass das Deckenelement, welches beispielsweise zwischen der Vorderseite und der Rückseite der Raumzelle wenigstens einteilig oder ausschließlich einteilig vorliegt, zwischen der Vorderseite und der Rückseite eine derartige Erstreckung hat, dass einerseits zwischen der Vorderseite der Raumzelle und der Warenpräsentationsseite der Warenpräsentationseinrichtung ein Zwischenraum ausgebildet ist, welcher ausgelegt ist, entlang der Warenpräsentationsseite einen Luftstrom durchzuleiten und/oder die Waren der Warenpräsentationseinrichtung von außerhalb der Raumzelle über deren Vorderseite für eine Entnahme zu erreichen, und andererseits zwischen der Warenpräsentationseinrichtung, insbesondere der Rückseite der Warenpräsentationseinrichtung, und dem Rückwandelement ein begehbarer Raum vorliegt. Dieser begehbare Raum oder Bereich kann durch eine Zugangsöffnung zugänglich sein, welche eines der Seitenwandelemente aufweist. Die Zugangsöffnung kann durch wenigstens ein Türelement verschließbar sein. Beispielsweise ist an dem einen Seitenwandelement eine zweiflüglige Tür als Türelement vorgesehen. Das Türelement kann eine Drehtür oder eine Schiebetür sein.

Durch den begehbaren Raum ist die Warenpräsentationseinrichtung im Inneren der Raumzelle erreichbar. Beispielsweise kann dadurch die Warenpräsentationseinrichtung von dem begehbaren Raum aus mit Waren befüllt werden. Auch kann der begehbare Raum derart dimensioniert sein, dass darin eine Lagerung, insbesondere Aufstapelung von Waren, ermöglicht ist, ohne dass die Waren bereits in der Warenpräsentationseinrichtung oder einer Warenpräsentationseinrichtung sortiert vorzuliegen haben. Sofern die Raumzelle zur Präsentation von Getränken eingesetzt wird, können in der Warenpräsentationseinrichtung die Getränke flaschenweise aufgesetzt sein, wohingegen in dem begehbaren Raum die Flaschen in zugehörigen Kästen zur Lagerung, insbesondere Zwischenlagerung, aufgestellt sind.

Alternativ zu der begehbaren Ausführungsform kann die Raumzelle auch ohne einen solchen begehbaren Raum ausgestaltet sein. Eine mögliche Ausführungsform und/oder Ausgestaltung besteht dann darin, dass das Deckenelement, welches beispielsweise zwischen der Vorderseite und der Rückseite der Raumzelle wenigstens einteilig oder ausschließlich einteilig vorliegt, zwischen der Vorderseite und der Rückseite eine derartige Erstreckung hat, dass einerseits zwischen der Vorderseite der Raumzelle und der Warenpräsentationsseite der Warenpräsentationseinrichtung ein erster Zwischenraum ausgebildet ist, welcher ausgelegt ist, entlang der Warenpräsentationsseite einen Luftstrom, insbesondere Zuluftstrom und/oder Umluftstrom, durchzuleiten und/oder die Waren der Warenpräsentationseinrichtung von außerhalb der Raumzelle über deren Vorderseite für eine Entnahme zu erreichen, und andererseits zwischen der Warenpräsentationseinrichtung, insbesondere der Rückseite der Warenpräsentationseinrichtung, und dem Rückwandelement ein zweiter Zwischenraum vorliegt, welcher ausgelegt ist, einen Luftstrom, insbesondere Abluftstrom und/oder Umluftstrom, durchzuleiten.

Nach einer weiteren Ausführungsform und/oder Ausgestaltung ist es vorgesehen, dass die Vorderseite der Raumzelle durch wenigstens ein Türelement verschließbar ist. Dadurch ergeben sich energetische Vorteile im Betrieb der Raumzelle. Das Türelement kann eine Schwenktür oder Schiebetür sein. Das Türelement kann einteilig oder wenigstens zweiteilig ausgebildet sein, beispielsweise eine zweiflügelige Schwenktür oder eine zweiflügelige Schiebetür sein. Beispielsweise ist das wenigstens eine Türelement an oder in einem Türrahmen bewegbar gelagert, wobei der Türrahmen dem stirnseitigen vorderen Ende des Deckenelementes oder dem unterseitigen vorderen Ende des Deckenelementes zugewandt ist.

Sofern die Raumzelle ein Bodenelement umfasst, ist es beispielsweise vorgesehen, dass der Türrahmen dem stirnseitigen vorderen Ende des Bodenelementes oder dem oberseitigen vorderen Ende des Bodenelementes zugewandt ist. Der Türrahmen kann mittels Befestigungsmitteln, wie beispielsweise Schraubelementen, an dem Deckenelement und/oder an dem Bodenelement befestigt sein, beispielsweise um den Türrahmen gegen ein Bewegen in horizontaler Richtung, insbesondere gegen ein Herausfallen aus der Raumzelle, zu sichern.

Aufgrund der Öffnung des Türrahmens, welche von dem wenigstens einen Türelement ausgefüllt ist, kann der Türrahmen keine oder weitgehend keine Kräfte aufnehmen, welche beispielsweise in Richtung von der Oberseite zu der Unterseite der Raumzelle wirken. Dies ist sogar zu verhindern, wenn das Türelement eine Glastür ist, welche beispielsweise rahmenlos oder mit einer gerahmten Einfassung versehen sein kann. Die Einleitung von Kräften über den Türrahmen auf das Türelement würde dann nämlich eine Zerstörung des Glases begünstigen.

Um ein Kühlen oder Heizen der in der Raumzelle aufbewahrten Waren möglichst energetisch günstig vornehmen zu können, bietet es sich an, dass das Rückwandelement und/oder das Deckenelement ein thermisch isolierendes Material aufweist oder daraus besteht. Ergänzend oder alternativ kann auch das Bodenelement und/oder wenigstens eines der Seitenwandelemente ein thermisch isolierendes Material aufweisen oder daraus bestehen, sofern die jeweilige Ausführungsform oder Ausgestaltung ein solches Wandelement aufweist.

Es ist vorgesehen, dass die Warenpräsentationseinrichtung ein Regal mit wenigstens zwei Tragständern, insbesondere Vertikalstützen, und mehreren daran angeordneten Fachböden ist oder umfasst. Das Regal kann ein sogenanntes Rutschregal sein, welches eingerichtet ist, dass wenigstens einer der Fachböden an den Tragständern in einer Schräglage angebracht ist, wobei der Fachboden schräg nach unten geneigt vorliegt, so dass auf dem Fachboden befindliche Waren darauf nachrutschen, wenn eine davorliegende Ware entnommen ist. Insbesondere übernehmen die Tragständer die Trägerfunktion der Warenpräsentationseinrichtung für in vertikaler Richtung wirkende Kräfte, beispielsweise kommend von dem Deckenelement.

Unter der Bezeichnung "Fachboden" sind in der vorliegenden Beschreibung insbesondere flächige Fachböden zu verstehen. Auch kann der Fachboden durch eine Vielzahl von einzelnen Bodenelementen gebildet sein, welche in Richtung von der einen Längsseite zu der anderen Längsseite des Fachbodens sich erstrecken und jeweils benachbarte Bodenelemente zueinander beabstandet vorliegen. Auch ist unter dem Begriff "Fachboden" eine Röllchenbahn oder dergleichen Auflage für Waren umfasst.

Nach einer weiteren Ausführungsform ist die Raumzelle modular aufgebaut und umfasst wenigstens zwei Module, von denen ein erstes Modul das Deckenelement, das Rückwandelement und die Warenpräsentationseinrichtung aufweisen oder daraus bestehen und ein zweites Modul ein Deckenelement, ein Rückwandelement und eine Warenpräsentationseinrichtung aufweisen oder daraus bestehen, wobei in Richtung von der einen Stirnseite zu der anderen Stirnseite der Raumzelle gesehen, die Module hintereinander liegend angeordnet sind. Sofern die Raumzelle das vorstehend beschriebene Bodenelement oder ein Bodenelement aufweist, ist das Bodenelement durch das erste Modul umfasst und auch das zweite Modul weist ein Bodenelement, insbesondere ein solches Bodenelement auf. Durch die Modularität ist es begünstig, die Raumzelle an Wünsche von Marktbetreibern individuell anzupassen. Es kann die von der Raumzelle bereitgestellte Verkaufsfläche nach Belieben geändert werden.

Eine technisch einfache Herstellung der Raumzelle ist begünstigt, wenn nach einer Ausgestaltung die Module hinsichtlich ihres Deckenelementes und/oder hinsichtlich ihres Rückwandelementes und/oder hinsichtlich ihrer Warenpräsentationseinrichtung und/oder hinsichtlich ihres Bodenelementes identisch zueinander sind oder für den Aufbau auf identisch zueinander ausgebildete Elemente zurückgegriffen werden kann. Im Zuge des Aufbaus der Raumzelle ist es dann natürlich noch möglich, dass an den einzelnen Elementen eine Bearbeitung vorgenommen wird, beispielsweise indem Löcher gebohrt werden oder Durchgangslöcher in die Elemente eingebracht werden.

Eine weitergehende Vereinfachung des Aufbaus und/oder der Herstellung der Raumzelle ist begünstigt, wenn nach einer Ausgestaltung das Deckenelement des ersten Moduls und das Deckenelement des zweiten Moduls stirnseitig einander zugewandt liegen, insbesondere stirnseitig miteinander verbunden sind, wobei wenigstens ein Tragständer der Warenpräsentationseinrichtung des ersten Moduls und ein zugehöriger Tragständer der Warenpräsentationseinrichtung des zweiten Moduls gegeneinander befestigt sind und das Deckenelement des jeweils zugehörigen Moduls sich auf dem Tragständer des jeweils zugehörigen Moduls abstützt, insbesondere daran befestigt ist. Gleiches kann grundsätzlich auch bei dem Bodenelement realisiert sein.

Bei dem Tragständer kann es sich um einen Tragständer handeln, wie er in der DE 20 2017 103 936.6 beschrieben ist. Insofern wird Bezug genommen auf die DE 20 2017 103 936.6, deren Inhalt hiermit in die vorliegende Offenbarung aufgenommen wird.

Weitere Einzelheiten und Merkmale der Erfindung ergeben sich aus der nachfolgenden Beschreibung wenigstens eines Ausführungsbeispiels anhand der Zeichnung.
Es zeigen:
- Fig. 1: eine mögliche Ausführungsform einer Raumzelle zum Kühlen oder Wärmen von Waren in einer perspektivischen Darstellung von vorne,
- Fig. 2: die Raumzelle der Figur 1 in einer perspektivischen Darstellung von hinten,
- Fig. 3: die Raumzelle der Figur 1 in einer Vorderansicht,
- Fig. 4: die Raumzelle der Figur 1 in einem Querschnitt,
- Fig. 5: die Raumzelle der Figur 1 als Längsschnitt in einer Ansicht von hinten auf den Innenraum der Raumzelle,
- Fig. 6: einen vergrößerten Ausschnitt der Raumzelle der Figur 1 in der Schnittdarstellung der Figur 5 im Bereich einer Stirnseite der Raumzelle mit Blick auf ein Bodenelement in einer ersten Ansicht,
- Fig. 7: einen vergrößerten Ausschnitt der Raumzelle der Figur 1 in der Schnittdarstellung der Figur 5 im Bereich einer Stirnseite der Raumzelle mit Blick auf ein Deckenelement,
- Fig. 8: einen vergrößerten Ausschnitt der Raumzelle der Figur 1 in der Schnittdarstellung der Figur 5 im Bereich einer Stirnseite der Raumzelle mit Blick auf ein Bodenelement in einer zweiten Ansicht,
- Fig. 9: einen vergrößerten Ausschnitt der Raumzelle der Figur 1 in der Schnittdarstellung der Figur 5 mit Blick auf zwei aneinandergrenzende Bodenelemente,
- Fig. 10: eine weitere mögliche Ausführungsform einer Raumzelle zum Kühlen oder Wärmen von Waren in einer perspektivischen Darstellung von vorne,
- Fig. 11: die Raumzelle der Figur 10 in einer Rückansicht,
- Fig. 12: die Raumzelle der Figur 10 in einer Vorderansicht,
- Fig. 13: die Raumzelle der Figur 10 als Längsschnitt in einer Ansicht von hinten auf den Innenraum der Raumzelle,
- Fig. 14: die Raumzelle der Figur 10 als Längsschnitt in einer Ansicht von vorne auf den Innenraum der Raumzelle,
- Fig. 15: die Raumzelle der Figur 10 als Querschnitt in einer ersten Ansicht und
- Fig. 16: die Raumzelle der Figur 10 als Querschnitt in einer zweiten Ansicht.

Figuren 1 bis 3 zeigen - in schematischer Darstellung - eine mögliche Ausführungsform einer Raumzelle 1 in unterschiedlichen Ansichten. Die Raumzelle 1 dient beispielsweise zum Kühlen oder Wärmen von Waren, insbesondere verderblichen Waren, wie beispielsweise Lebensmitteln. Die Raumzelle 1 ist insbesondere dazu geeignet, in Supermärkten oder sonstigen Verkaufsräumlichkeiten, wie beispielsweise von Tankstellen, aufgestellt zu werden.

Die Raumzelle 1 weist eine Vorderseite 2, eine Rückseite 3, eine Unterseite 4, eine Oberseite 5 und zwei Stirnseiten 6, 7 auf. Die Raumzelle 1 umfasst wenigstens ein Deckenelement 11, welches der Oberseite 5 zugeordnet ist, und ein Rückwandelement 10, welches der Rückseite 3 zugeordnet ist. Bevorzugt umfasst die Raumzelle 1 ein Bodenelement 12, welches der Unterseite 4 zugeordnet ist, und zum Aufsetzen der Raumzelle 1 auf einem Untergrund, beispielsweise dem Boden einer Verkaufsfläche, ausgebildet ist. Bevorzugt umfasst die Raumzelle 1 ferner zwei Seitenwandelemente 13, 14, welche der jeweiligen Stirnseite 6 bzw. 7 zugeordnet sind.

Weiterhin umfasst die Raumzelle 1 eine Warenpräsentationseinrichtung 9, welche im Innenraum der Raumzelle 1 angeordnet ist und beispielsweise eine Vorderseite 20 und eine der Vorderseite 20 gegenüberliegende Rückseite 21 aufweist. Aufbau und Gestaltung des Innenraums der Raumzelle 1 sind anhand der Figuren 4 bis 9 beispielhaft dargestellt oder zumindest ansatzweise verdeutlicht. Die Figur 4 zeigt die Raumzelle 1 in einem Querschnitt. Die Figur 5 zeigt die Raumzelle 1 in einem Längsschnitt. Die Figuren 6 bis 9 zeigen jeweils einen Ausschnitt der Raumzelle 1 aus der Längsschnittdarstellung der Figur 5.

Die Warenpräsentationseinrichtung 9 dient im Wesentlichen dazu die Waren zu präsentieren. Die Warenpräsentationseinrichtung 9 weist dazu eine Warenpräsentationsseite 8 auf, welche sich entlang der Vorderseite 2 der Raumzelle 1 erstreckt und/oder der Vorderseite 2 der Raumzelle 1 zugewandt ist. Die Raumzelle 1 ist eingerichtet, über die Vorderseite 2 die Waren der Warenpräsentationseinrichtung 9 von außerhalb der Raumzelle 1 zu sehen und/oder zu entnehmen. Bevorzugt ist die Warenpräsentationsseite 8 der Vorderseite 20 der Warenpräsentationseinrichtung 9 zugeordnet, insbesondere damit identisch.

Bei der Raumzelle 1 ist es vorgesehen, dass die Warenpräsentationseinrichtung 9 und das Rückwandelement 10 als Träger des Deckenelementes 11 genutzt sind. Auf diese Art und Weise ist es möglich, die Raumzelle 1 ohne ein separates Skelett als Träger für das Deckenelement 11 vorzusehen. Etwaige von dem Deckenelement 11 ausgeübte schwerkraftbedingte Kräfte, insbesondere Gewichtskräfte, werden von der Warenpräsentationseinrichtung 9 und dem Rückwandelement 10 aufgenommen. Es ist dadurch beispielsweise auch möglich, einen Kälteerzeuger 15 auf dem Deckenelement 11 anzuordnen. Durch die Trägerfunktion der Warenpräsentationseinrichtung 9 und dem Rückwandelement 10 weist die Raumzelle 1 ausreichend Stabilität auf, um das Gewicht des Deckenelementes 11 mitsamt dem Kälteerzeuger 15 zu tragen.

Der Kälteerzeuger 15 dient zum Kühlen des Innenraumes der Raumzelle 1. Die Kühlung kann luftbasiert stattfinden. Insofern kann der Kälteerzeuger 15 eine kaltlufterzeugende Einrichtung 16 sein. In den Figuren 1 bis 5 ist der Kälteerzeuger 15 anhand seines Gehäuses 17 angedeutet. Um von der kaltlufterzeugenden Einrichtung 16 die Kaltluft in den Innenraum der Raumzelle 1 einzubringen, weist das Deckenelement 11 beispielsweise eine Durchgangsöffnung 18 (Figur 4) auf, durch welche ein Zuluftkanal und gegebenenfalls ein Abluftkanal des Kälteerzeugers 15 eingebracht sind, um die Kaltluft des Kälteerzeugers 15 in den Innenraum der Raumzelle 1 einzubringen und verbrauchte Luft aus dem Innenraum der Raumzelle 1 herauszubringen. Beispielhaft sind in der Figur 4 ein Zuluftstrom durch Pfeil 40 und ein Abluftstrom durch Pfeil 41 angedeutet. Um die Zuluft von dem Kälteerzeuger 15 in den erwünschten Bereich der Warenpräsentationseinrichtung 9 zu bringen, weist die Raumzelle 1 ein Luftleitsystem 24 auf, welches in der Figur 4 angedeutet ist und ebenfalls aus den Figuren 3, 5 und 7 ersichtlich ist.

Bevorzugt sind die Warenpräsentationseinrichtung 9 und das Rückwandelement 10 auf dem Bodenelement 12 aufgestellt, so dass über die Warenpräsentationseinrichtung 9 und das Rückwandelement 10 wirkende Gewichtskräfte von dem Bodenelement 12 aufgenommen werden. Bevorzugt ist die Trägerfunktion des Rückwandelementes 10 dadurch gebildet, dass das Rückwandelement 10 einerseits mit seinem einen stirnseitigen Ende der unterseitigen Flächenseite des Deckenelementes 11 zugewandt ist und andererseits mit seinem gegenüberliegenden stirnseitigen Ende der oberseitigen Flächenseite des Bodenelementes 12 zugewandt ist, so dass das obere stirnseitige Ende des Rückwandelementes 10 als Auflager für das Deckenelement 11 dient und wiederum das unten liegende stirnseitige Ende des Rückwandelementes 10 an der oberseitigen Flächenseite des Bodenelementes 12 aufgelagert ist.

Um ein Bewegen des Rückwandelementes 10 in horizontaler Richtung, also in Richtung von der Vorderseite 2 zu der Rückseite 3 der Raumzelle 1 oder umgekehrt, zu vermeiden, weist das Deckenelement 11 und/oder das Bodenelement 12 eine Einsteckaufnahme 37 bzw. 38 auf, in welche das Rückwandelement 10 jeweils endseitig, also einerseits mit seinem oberseitigen Ende und andererseits mit seinem unterseitigen Ende, eingeführt ist (Figur 4). Bevorzugt ist die Einsteckaufnahme 37 bzw. 38 durch ein im Querschnitt U-förmiges Profil 19 gebildet oder weist ein solches Profil 19 auf. Bevorzugt ist es vorgesehen, dass das U-förmige Profil 19 mit seiner Bodenfläche auf der Oberseite des Bodenelementes 12, beispielsweise im Bereich der Rückseite 3 der Raumzelle 1, aufliegt und mit seinen beiden Schenkeln in Richtung zu der Oberseite 5 der Raumzelle 1 nach oben weist. Zwischen den Schenkeln ist das Rückwandelement 10 mit seinem bodenseitigen Ende eingeführt. In gleicher Weise kann die Einsteckaufnahme 37 an dem Deckenelement 11 realisiert sein.

Bevorzugt ist das Rückwandelement 10 zwischen dem Deckenelement 11 und dem Bodenelement 12 lose gehalten. In diesem Fall ist keine zusätzliche Befestigung durch etwaige Befestigungsmittel vorgesehen, so dass das Rückwandelement 10 in Querrichtung, also beispielsweise in Richtung von der Vorderseite 2 zu der Rückseite 3 gesehen, alleine durch die wenigstens eine Einsteckaufnahme 37 bzw. 38 in Position gehalten ist. Die wenigstens eine Einsteckaufnahme 37 bzw. 38, insbesondere die Schenkel des U-förmigen Profils 19, dienen beispielsweise als seitliche Begrenzung für das Rückwandelement 10. Das Rückwandelement 10 kann zusätzlich mittels Befestigungselementen an der Einsteckaufnahme 37 und/oder an der Einsteckaufnahme 38 und/oder an dem Deckenelement 11 und/oder an dem Rückwandelement 10 befestigt sein.

Bevorzugt ist das Rückwandelement 10 zwischen den Seitenwandelementen 13 und 14 lose gehalten. Beispielsweise dient wenigstens eines der Seitenwandelemente 13, 14 als seitliche Begrenzung für das Rückwandelement 10. Das Rückwandelement 10 kann zusätzlich mittels Befestigungselementen an dem Seitenwandelement 13 und/oder an dem Seitenwandelement 14 befestigt sein.

Bevorzugt sind die Seitenwandelemente 13, 14 an das jeweilige seitliche Ende des Deckenelementes 11 angestellt, wie beispielsweise aus den Figuren 1 und 2 ersichtlich ist. Beispielsweise liegen die Seitenwandungselemente 13 und 14 an dem jeweiligen seitlichen stirnseitigen Ende des Deckenelementes 11 an oder sind dem stirnseitigen seitlichen Ende des Deckenelementes 11 zugewandt. Um zu vermeiden, dass die Seitenwandelemente 13, 14 seitlich umkippen, sind die Seitenwandelemente 13, 14 zumindest in horizontaler Richtung an der Warenpräsentationseinrichtung 9 fixiert oder in sonstiger Weise befestigt.

Die Vorderseite 2 der Raumzelle 1 kann über die Warenpräsentationsseite 8 offen ausgebildet sein. Auch ist es möglich, dass die Vorderseite 2 mit wenigstens einem Türelement 27 bzw. 28 zu versehen, um dadurch die Vorderseite 2 schließen zu können. Beispielsweise ist das Türelement 27 bzw. 28 zweiteilig aufgebaut, wobei die Bezugszeichen 27, 28 jeweils ein Teil des Türelementes betreffen. Das Türelement 27 bzw. 28 ist beispielsweise als Schwenktür ausgebildet. Bevorzugt ist das wenigstens eine Türelement 27 bzw. 28 an einem Türrahmen 29 bewegbar gehalten. Bevorzugt ist der Türrahmen 29 zwischen dem Deckenelement 11 und dem Bodenelement 12 soweit eingeschoben, dass die vorderseitigen Stirnseiten des Deckenelementes 11 und des Bodenelementes 12 zusammen mit dem wenigstens einen Türelement 27 bzw. 28 eine im Wesentlichen fluchtende Linie bzw. Ebene bilden. Dazu ist der Türrahmen 29 beispielsweise einerseits der Oberseite des Bodenelementes 12 und andererseits der Unterseite des Deckenelementes 11 zugewandt und stützt sich gegebenenfalls daran zumindest teilweise ab.

Die Warenpräsentationseinrichtung 9 ist durch ein Regal 31 gebildet oder umfasst ein Regal 31. Das Regal 31 weist wenigstens zwei, einer Befestigungsseite paarweise zugeordnete Tragständer 32, 33, 34, 35 auf. Bevorzugt sind daran Fachböden 36 oder dergleichen Warenauflagen, wie beispielsweise Röllchenbahnen, angeordnet (Figur 5). Die Fachböden 36 bzw. Warenauflagen können in einer Schrägstellung an den Tragständern 32, 33, 34, 35 angeordnet sein, so dass das der Warenpräsentationsseite 8 zugewandte Ende der Fachböden 36 gegenüber dem gegenüberliegenden Ende tiefer liegt und damit ein Nachrutschen von Waren begünstigt ist, wenn eine davorliegende Ware aus dem Fachboden entnommen wurde (Figur 4).

Wie beispielsweise aus den Figuren 4 und 5 ersichtlich ist, üben die Tragständer 32, 33, 34, 35 die Trägerfunktion bezüglich des Deckenelementes 11 aus. Bevorzugt sind die Tragständer 32, 33, 34, 35 dazu mit ihrem oberen Ende dem Deckenelement 11 zugewandt, insbesondere dagegen abgestützt, und mit ihrem unteren Ende dem Bodenelement 12 zugewandt, insbesondere dagegen abgestützt.

Wie beispielsweise aus der Figur 8 ersichtlich ist, können die an der einen Stirnseite 7 der Raumzelle 1 vorliegenden Tragständer 34, 35 dazu genutzt sein, einen festen und stabilen Verbund zwischen dem Bodenelement 12 und dem Deckenelement 11 und gegebenenfalls dem zugehörigen (im Schnitt der Figur 8 nicht sichtbaren) Seitenwandelement 14 (siehe Figur 5) zu erzeugen. Dazu sind die Tragständer 34, 35 mit ihrem bodenseitigen Ende an dem Bodenelement 12 und/oder mit ihrem deckenseitigen Ende an dem Deckenelement 11 beispielsweise mittels Befestigungselementen 43 befestigt. Bevorzugt ist zusätzlich das Seitenwandelement 14 an wenigstens einem der Tragständer 34, 35 beispielsweise mittels wenigstens eines Befestigungselementes befestigt.

Bevorzugt ist das Deckenelement 11 zwischen der Vorderseite 2 und der Rückseite 3 der Raumzelle 1 wenigstens einteilig oder ausschließlich einteilig vorgesehen. Bevorzugt hat das Deckenelement 11 zwischen der Vorderseite 2 und der Rückseite 3 der Raumzelle 1 eine derartige Erstreckung, dass einerseits zwischen der Vorderseite 2 der Raumzelle 1 und der Warenpräsentationseinrichtung 9 ein erster Zwischenraum 22 ausgebildet ist, welcher ausgelegt ist, entlang der Warenpräsentationsseite 8 einen Luftstrom durchzuleiten und/oder die Waren der Warenpräsentationseinrichtung 9 von außerhalb der Raumzelle 1 über deren Vorderseite 2 für eine Entnahme zu erreichen, und dass andererseits zwischen der Warenpräsentationseinrichtung 9 und der Rückseite 3 der Raumzelle 1, insbesondere zwischen der Warenpräsentationseinrichtung 9 und dem Rückwandelement 10, ein zweiter Zwischenraum 23 vorliegt (Figur 4). Dieser zweite Zwischenraum 23 ist zumindest ausgelegt, einen Luftstrom durchzuleiten.

Wie insbesondere aus den Figuren 1 bis 3 ersichtlich ist, kann die Raumzelle 1 modular aufgebaut sein. Die Raumzelle 1 kann wenigstens zwei, beispielsweise drei Module 50, 60, 70 umfassen, von denen ein erstes Modul 50 das Deckenelement 11, das Rückwandelement 10 und die Warenpräsentationseinrichtung 9 aufweist, ein zweites Modul 60 ein Deckenelement 11.2, ein Rückwandelement 10.2 und eine Warenpräsentationseinrichtung 9.2 aufweist und ein drittes Modul 70 ein Deckenelement 11.3, ein Rückwandelement 10.3 und eine Warenpräsentationseinrichtung 9.3 aufweist. Bevorzugt sind in Richtung von der einen Stirnseite 6 zu der anderen Stirnseite 7 der Raumzelle 1 gesehen, die Module 50, 60, 70 hintereinanderliegend angeordnet.

Die Warenpräsentationseinrichtung 9.2 des zweiten Moduls 60 und/oder die Warenpräsentationseinrichtung 9.3 des dritten Moduls 70 können ein Regal entsprechend dem Regal 31 des ersten Moduls 50 aufweisen oder daraus gebildet sein. Beispielsweise weist die Warenpräsentationseinrichtung 9.2 des zweiten Moduls 60 wenigstens zwei, vorzugsweise einer Befestigungsseite paarweise zugeordnete Tragständer 32.2, 33.2, 34.2, 35.2 auf. Bevorzugt sind daran mehrere Fachböden oder dergleichen Warenauflagen, beispielsweise entsprechend der Fachböden 36 der Warenpräsentationseinrichtung 9 des ersten Moduls 50, befestigt.

Beispielsweise weist die Warenpräsentationseinrichtung 9.3 des dritten Moduls 70 wenigstens zwei, vorzugsweise einer Befestigungsseite paarweise zugeordnete Tragständer 32.3, 33.3, 34.3, 35.3 auf. Bevorzugt sind daran mehrere Fachböden oder dergleichen Warenauflagen, beispielsweise entsprechend der Fachböden 36 der Warenpräsentationseinrichtung 9 des ersten Moduls 50, befestigt.

Sofern das erste Modul 50 das Bodenelement 12 umfasst, ist es beispielsweise vorgesehen, dass das zweite Modul 60 ein Bodenelement 12.2 und/oder das dritte Modul 70 ein Bodenelement 12.3 aufweisen. Die Module 50, 60, 70 können hinsichtlich ihres Deckenelementes 11, 11.2, 11.3 und/oder hinsichtlich ihres Rückwandelementes 10, 10.2, 10.3 und/oder hinsichtlich ihrer Warenpräsentationseinrichtung 9, 9.2, 9.3 oder hinsichtlich ihres Bodenelementes 12, 12.2, 12.3 identisch zueinander ausgebildet sein. Beispielsweise ist in eines der Deckenelemente 11, 11.2, 11.3 dann die Durchgangsöffnung 18 zur Versorgung mit Kaltluft oder dergleichen eingebracht, insbesondere nachträglich eingebracht.

Bevorzugt weist das zweite Modul 60 wenigstens ein Türelement 27.2 bzw. 28.2 sowie einen Türrahmen 29.2 auf. Bevorzugt weist das dritte Modul 70 wenigstens ein Türelement 27.3 bzw. 28.3 sowie einen zugehörigen Türrahmen 29.3 auf. Die Module 50, 60, 70 können hinsichtlich ihres wenigstens einen Türelementes 27, 27.2, 27.3 bzw. 28, 28.2, 28.3 sowie ihres zugehörigen Türrahmens 29, 29.2, 29.3 identisch zueinander ausgebildet sein.

Anhand der Figuren 6 und 7 ist ersichtlich, dass die an der einen Stirnseite 6 der Raumzelle 1 vorliegenden Tragständer 32.3 und 33.3 des drittem Moduls 70 dazu genutzt sein können, einen festen und stabilen Verbund zwischen dem Bodenelement 12.3 und dem Deckenelement 11.3 und gegebenenfalls dem Seitenwandelement 13 zu erzeugen. Dazu sind die Tragständer 32.3, 33.3 mit ihrem bodenseitigen Ende an dem Bodenelement 12.3 und/oder mit ihrem deckenseitigen Ende an dem Deckenelement 11.3, beispielsweise mittels Befestigungselementen, beispielweise in der Art der Befestigungselemente 43, befestigt. Bevorzugt ist zusätzlich das Seitenwandelement 13 an wenigstens einem der Tragständer 32.3, 33.3 beispielsweise mittels Befestigungselementen 42 befestigt.

Anhand der Figur 9 ist beispielhaft ersichtlich, dass das Bodenelement 12 des ersten Moduls 50 und das Bodenelement 12.2 des zweiten Moduls 60 stirnseitig einander zugewandt liegen, insbesondere stirnseitig miteinander verbunden sind, wobei die Tragständer 32, 33 der Warenpräsentationseinrichtung 9 des ersten Moduls 50 und die jeweils zugewandten Tragständer 34.2, 35.2 der Warenpräsentationseinrichtung 9.2 des zweiten Moduls 60 gegeneinander, beispielsweise mittels Befestigungselementen, insbesondere in Art der Befestigungselemente 42, befestigt sind und das Bodenelement 12 bzw. 12.2 des jeweils zugehörigen Moduls 50 bzw. 60 sich auf dem jeweils zugehörigen Tragständer 32 bzw. 33 des ersten Moduls 50 bzw. dem jeweils zugehörigen Tragständer 34.2, 35.2 des zweiten Moduls 60 abstützen, insbesondere daran beispielsweise mittels Befestigungselementen 43, insbesondere in Art der Befestigungselemente 43, befestigt sind. In gleicher Weise kann die Verbindung gegenüber dem Deckenelement 11 des ersten Moduls 50 und dem Deckenelement 11.2 des zweiten Moduls 60 realisiert sein.

Figuren 10 bis 13 zeigen - in schematischer Darstellung - eine mögliche weitere Ausführungsform einer Raumzelle 1' zum Kühlen oder Wärmen von Waren in unterschiedlichen Ansichten. Die Raumzelle 1' ist in Figuren 13 und 14 in unterschiedlichen Längsschnitten sowie in Figuren 15 und 16 in unterschiedlichen Querschnitten dargestellt. Bauteile der Raumzelle 1` der Figuren 10 bis 16, welche mit Bauteilen der Raumzelle 1 gemäß der Figuren 1 bis 9 baugleich oder funktionsgleich oder im Wesentlichen baugleich oder im Wesentlichen funktionsgleich sind, sind mit gleichen Bezugszeichen versehen; insofern wird auf die Beschreibung zu der Raumzelle 1 gemäß der Figuren 1 bis 9 verwiesen.

Die Raumzelle 1` der Figuren 10 bis 16 unterscheidet sich von der Raumzelle 1 der Figuren 1 bis 9 unter anderem dadurch, dass bei der Raumzelle 1` ein begehbarer Raum 23' vorgesehen ist. Die Raumzelle 1' weist dazu ein Deckenelement 11' auf, welches zwischen der Vorderseite 2 und der Rückseite 3 der Raumzelle 1` eine derartige Erstreckung hat, dass einerseits zwischen der Vorderseite 2 der Raumzelle 1' und der Warenpräsentationsseite 8 der Warenpräsentationseinrichtung 9 ein Zwischenraum 22' ausgebildet ist, welcher ausgelegt ist, entlang der Warenpräsentationsseite 8 einen Luftstrom durchzuleiten und/oder die Waren der Warenpräsentationseinrichtung 9 von außerhalb der Raumzelle 1` über deren Vorderseite 2 für eine Entnahme zu erreichen, und dass andererseits zwischen der Warenpräsentationseinrichtung 9 und dem Rückwandelement 10 der begehbare Raum 23' vorliegt. Beispielsweise entspricht der Zwischenraum 22' der Raumzelle 1` dem ersten Zwischenraum 22 der Raumzelle 1 gemäß der Figuren 1 bis 9.

Um den begehbaren Raum 23' zu erreichen, ist ein Seitenwandelement 13' vorgesehen, welches eine Zugangsöffnung 25 hat. Bevorzugt ist die Zugangsöffnung 25 durch ein Türelement 26 verschließbar, um etwaigen energetischen Verlusten möglichst entgegenzuwirken. Bei Modulbauweise ist bevorzugt in entsprechender Weise zu dem Deckenelement 11` des Moduls 50 auch bei dem Modul 60 ein solches Deckenelement 11.2' und bei dem Modul 70 ein solches Deckenelement 11.3` vorgesehen.

Wie insbesondere aus den Figuren 15 und 16 ersichtlich ist, kann wenigstens eine Vertikalstütze 30 vorgesehen sein, welche beispielsweise wenigstens einer der Stirnseiten 6, 7 der Raumzelle 1' zugeordnet ist. Beispielsweise stützt sich die wenigstens eine Vertikalstütze 30 gegen das Deckenelement 11` bzw. 11.3' ab und/oder liegt an der zugehörigen Seitenwand 14 bzw. 13' an.

In der vorliegenden Beschreibung bedeutet die Bezugnahme auf einen bestimmten Aspekt oder eine bestimmte Ausführungsform oder eine bestimmte Ausgestaltung, dass ein bestimmtes Merkmal oder eine bestimmte Eigenschaft, die in Verbindung mit dem jeweiligen Aspekt oder der jeweiligen Ausführungsform oder der jeweiligen Ausgestaltung beschrieben ist, zumindest dort enthalten ist, aber nicht notwendigerweise in allen Aspekten oder Ausführungsformen oder Ausgestaltungen der Erfindung enthalten sein muss. Es wird ausdrücklich darauf hingewiesen, dass jede Kombination der verschiedenen Merkmale und/oder Strukturen und/oder Eigenschaften, welche in Bezug auf die Erfindung beschrieben sind, von der Erfindung umfasst sind, sofern dies nicht ausdrücklich oder eindeutig durch den Zusammenhang widerlegt ist.

Die Verwendung von einzelnen oder allen Beispielen oder einer beispielhaften Ausdrucksweise im Text soll lediglich die Erfindung beleuchten und stellt keine Beschränkung hinsichtlich des Umfangs der Erfindung dar, wenn nichts anders behauptet wird. Auch ist keine Ausdrucksweise oder Formulierung der Beschreibung so zu verstehen, dass es sich um ein nicht beanspruchtes, aber für die Praxis der Erfindung wesentliches Element handelt ist.

### Bezugszeichenliste

- 1: Raumzelle
- 1': Raumzelle
- 2: Vorderseite (Raumzelle)
- 3: Rückseite (Raumzelle)
- 4: Unterseite
- 5: Oberseite
- 6: Stirnseite
- 7: Stirnseite

- 8: Warenpräsentationsseite
- 9: Warenpräsentationseinrichtung
- 9.2: Warenpräsentationseinrichtung
- 9.3: Warenpräsentationseinrichtung

- 10: Rückwandelement
- 10.2: Rückwandelement
- 10.3: Rückwandelement

- 11: Deckenelement
- 11.2: Deckenelement
- 11.3: Deckenelement

- 11': Deckenelement
- 11.2': Deckenelement
- 11.3`: Deckenelement

- 12: Bodenelement
- 12.2: Bodenelement
- 12.3: Bodenelement
- 13: Seitenwandelement
- 13': Seitenwandelement
- 14: Seitenwandelement

- 15: Kälteerzeuger
- 16: kaltlufterzeugende Einrichtung
- 17: Gehäuse
- 18: Durchgangsöffnung
- 19: Profil
- 20: Vorderseite (Warenpräsentationseinrichtung)
- 21: Rückseite (Warenpräsentationseinrichtung)
- 22: erster Zwischenraum
- 22`: Zwischenraum
- 23: zweiter Zwischenraum
- 23': begehbarer Raum
- 24: Luftleitsystem
- 25: Zugangsöffnung
- 26: Türelement

- 27: Türelement
- 27.2: Türelement
- 27.3: Türelement

- 28: Türelement
- 28.2: Türelement
- 28.3: Türelement

- 29: Türrahmen
- 29.2: Türrahmen
- 29.3: Türrahmen
- 30: Vertikalstütze
- 31: Regal

- 32: Tragständer
- 32.2: Tragständer
- 32.3: Tragständer

- 33: Tragständer
- 33.2: Tragständer
- 33.3: Tragständer

- 34: Tragständer
- 34.2: Tragständer
- 34.3: Tragständer

- 35: Tragständer
- 35.2: Tragständer
- 35.3: Tragständer

- 36: Fachböden
- 37: Einsteckaufnahme
- 38: Einsteckaufnahme

- 40: Pfeil
- 41: Pfeil
- 42: Befestigungselemente
- 43: Befestigungselemente

- 50: erstes Modul
- 60: zweites Modul
- 70: drittes Modul

## Patentansprüche

1. Raumzelle (1; 1`) zum Kühlen oder Wärmen von Waren, umfassend
eine Vorderseite (2), eine Rückseite (3), eine Unterseite (4), eine Oberseite (5) und zwei Stirnseiten (6, 7),
eine Warenpräsentationseinrichtung (9) zum Präsentieren der Waren, wobei die Warenpräsentationseinrichtung (9) eine Warenpräsentationsseite (8) aufweist, welche sich entlang der Vorderseite (2) erstreckt und/oder der Vorderseite (2) zugewandt ist, und über die Vorderseite (2) die Waren der Warenpräsentationseinrichtung (9) von außerhalb der Raumzelle (1; 1`) zu sehen und/oder zu entnehmen sind, wobei die Warenpräsentationseinrichtung (9) ein Regal (31) ist oder umfasst, welches wenigstens zwei einer Befestigungsseite paarweise zugeordnete Tragständer (32, 33, 34, 35) aufweist und die Befestigungsseite den Stirnseiten (6, 7) zugewandt ist, und
ein Deckenelement (11; 11`), welches der Oberseite (5) zugeordnet ist, wobei die Warenpräsentationseinrichtung (9) als Träger des Deckenelementes (11; 11`) genutzt ist,
**dadurch gekennzeichnet, dass** die Raumzelle (1; 1`) ein Rückwandelement (10) aufweist, welches der Rückseite (3) zugeordnet ist und als Träger des Deckenelementes (11; 11') genutzt ist.

2. Raumzelle nach Anspruch 1, **dadurch gekennzeichnet, dass** ausschließlich die Warenpräsentationseinrichtung (9) und das Rückwandelement (10) als Träger des Deckenelementes (11; 11`) genutzt sind.

3. Raumzelle nach Anspruch 1 oder 2, **dadurch gekennzeichnet, dass** die Warenpräsentationseinrichtung (9) und/oder das Rückwandelement (10) und/oder das Deckenelement (11; 11`) einen Kälteerzeuger (15) oder Wärmeerzeuger oder Bestandteile davon, insbesondere eine Kaltluft oder Warmluft erzeugende Einrichtung (16), trägt oder dazu eingerichtet ist, einen Kälteerzeuger (15) oder Wärmeerzeuger oder Bestandteile davon, insbesondere eine Kaltluft oder Warmluft erzeugende Einrichtung (16) zu tragen.

4. Raumzelle nach einem der vorhergehenden Ansprüche, **dadurch gekennzeichnet, dass** die Raumzelle (1; 1`) ein Bodenelement (12) umfasst, auf welchem die Warenpräsentationseinrichtung (9) und das Rückwandelement (10) aufgestellt sind.

5. Raumzelle nach Anspruch 4, **dadurch gekennzeichnet, dass** das Deckenelement (11; 11') und/oder das Bodenelement (12) eine Einsteckaufnahme (37; 38) aufweisen, in welche das Rückwandelement (10) endseitig eingebracht ist, um das Rückwandelement (10) gegen ein Bewegen in horizontaler Richtung zu sichern.

6. Raumzelle nach einem der vorhergehenden Ansprüche, **dadurch gekennzeichnet, dass** die Raumzelle (1; 1`) wenigstens ein, vorzugsweise zwei Seitenwandelemente (13, 14; 13', 14) umfasst, welche jeweils einer Stirnseite (6; 7) der Raumzelle (1; 1`) zugeordnet sind und mit einem flächenseitigen Ende einem stirnseitigen Ende des Deckenelementes (11; 11') zugeordnet sind.

7. Raumzelle nach Anspruch 6, **dadurch gekennzeichnet, dass** das wenigstens eine Seitenwandelement (13; 13'; 14) an der Warenpräsentationseinrichtung (9) befestigt ist, um das wenigstens eine Seitenwandelement (13; 13'; 14) gegen ein Bewegen in horizontaler Richtung zu sichern.

8. Raumzelle nach Anspruch 6 oder 7, **dadurch gekennzeichnet, dass** wenigstens einer der Stirnseiten (6, 7) der Raumzelle (1; 1`) zumindest eine Vertikalstütze (30) zugeordnet ist, gegen welche sich das Deckenelement (11`) abstützt und welche an dem zugehörigen Seitenwandelement (13'; 14) anliegt.

9. Raumzelle nach einem der Ansprüche 6 bis 8, **dadurch gekennzeichnet, dass** das Deckenelement (11) zwischen der Vorderseite (2) und der Rückseite (3) der Raumzelle (1) wenigstens einteilig oder ausschließlich einteilig vorliegt und zwischen der Vorderseite (2) und der Rückseite (3) eine derartige Erstreckung hat, dass einerseits zwischen der Vorderseite (2) der Raumzelle (1) und der Warenpräsentationsseite (8) der Warenpräsentationseinrichtung (9) ein erster Zwischenraum (22) ausgebildet ist, welcher ausgelegt ist, entlang der Warenpräsentationsseite (8) einen Luftstrom durchzuleiten und/oder die Waren der Warenpräsentationseinrichtung (9) von außerhalb der Raumzelle (1) über deren Vorderseite (2) für eine Entnahme zu erreichen, und andererseits zwischen der Warenpräsentationseinrichtung (9) und dem Rückwandelement (10) ein zweiter Zwischenraum (23) vorliegt, welcher ausgelegt ist, einen Luftstrom durchzuleiten.

10. Raumzelle nach einem der Ansprüche 6 bis 8, **dadurch gekennzeichnet, dass** das Deckenelement (11') zwischen der Vorderseite (2) und der Rückseite der Raumzelle (1') wenigstens einteilig oder ausschließlich einteilig vorliegt und zwischen der Vorderseite (2) und der Rückseite (3) eine derartige Erstreckung hat, dass einerseits zwischen der Vorderseite (2) der Raumzelle (1') und der Warenpräsentationsseite (8) der Warenpräsentationseinrichtung (9) ein Zwischenraum (22') ausgebildet ist, welcher ausgelegt ist, entlang der Warenpräsentationsseite (8) einen Luftstrom durchzuleiten und/oder die Waren der Warenpräsentationseinrichtung (9) von außerhalb der Raumzelle (1') über deren Vorderseite (2) für eine Entnahme zu erreichen, und andererseits zwischen der Warenpräsentationseinrichtung (9) und dem Rückwandelement (10) ein begehbarer Raum (23') vorliegt, wobei eines der Seitenwandelemente (13', 14) eine Zugangsöffnung (25) aufweist, über welche der begehbare Raum (23') zugänglich ist.

11. Raumzelle nach einem der vorhergehenden Ansprüche, **dadurch gekennzeichnet, dass** die Vorderseite (2) der Raumzelle (1; 1') durch wenigstens ein Türelement (27; 28) verschließbar ist, wobei das wenigstens eine Türelement (27; 28) an oder in einem Türrahmen (29) bewegbar gelagert ist, welcher dem stirnseitigen vorderen Ende des Deckenelementes (11; 11') oder dem unterseitigen vorderen Ende des Deckenelementes (11; 11') zugewandt ist.

12. Raumzelle nach einem der vorhergehenden Ansprüche, **dadurch gekennzeichnet, dass** das Rückwandelement (10) und/oder das Deckenelement (11; 11') ein thermisch isolierendes Material aufweist oder daraus besteht.

13. Raumzelle nach einem der vorhergehenden Ansprüche, **dadurch gekennzeichnet, dass** die Raumzelle (1; 1') modular aufgebaut ist und wenigstens zwei Module (50, 60) umfasst, von denen ein erstes Modul (50) das Deckenelement (11; 11'), das Rückwandelement (10) und die Warenpräsentationseinrichtung (9) aufweisen oder daraus bestehen und ein zweites Modul (60) ein Deckenelement (11.2), ein Rückwandelement (10.2) und eine Warenpräsentationseinrichtung (9.2) aufweisen oder daraus bestehen, wobei in Richtung von der einen Stirnseite (6) zu der anderen Stirnseite (7) der Raumzelle (1; 1') gesehen, die wenigstens zwei Module (50, 60) hintereinander liegend angeordnet sind.

14. Raumzelle nach Anspruch 13, **dadurch gekennzeichnet, dass** die wenigstens zwei Module (50, 60) hinsichtlich ihres Deckenelementes (11; 11.2) und/oder hinsichtlich ihres Rückwandelementes (10; 10.2) und/oder hinsichtlich ihrer Warenpräsentationseinrichtung (9; 9.2) identisch zueinander sind.

15. Raumzelle nach Anspruch 13 oder 14, **dadurch gekennzeichnet, dass** das Deckenelement (11) des ersten Moduls (50) und das Deckenelement (11.2) des zweiten Moduls (60) stirnseitig einander zugewandt liegen, insbesondere stirnseitig miteinander verbunden sind, wobei wenigstens ein Tragständer (34) der Warenpräsentationseinrichtung (9) des ersten Moduls (50) und ein zugehöriger Tragständer (32.2) der Warenpräsentationseinrichtung (9.2) des zweiten Moduls (60) gegeneinander befestigt sind und das Deckenelement (11; 11.2) des jeweils zugehörigen Moduls (50, 60) sich auf dem wenigstens einen Tragständer (34; 32.2) des jeweils zugehörigen Moduls (50, 60) abstützt, insbesondere daran befestigt ist.

## Claims

1. Room cell (1; 1') for cooling or heating goods, comprising
a front side (2), a rear side (3), a lower side (4), an upper side (5) and two end sides (6, 7),
a goods presentation device (9) for presenting the goods, wherein the goods presentation device (9) has a goods presentation side (8) extending along the front side (2) and/or facing towards the front side (2), and the goods of the goods presentation device (9) can be seen, and/or removed, from outside the room cell (1; 1') via the front side (2), wherein the goods presentation device (9) is or comprises a rack (31) which has at least two support stands (32, 33, 34, 35) which are assigned to a fastening side in pairs, and the fastening side faces towards the end sides (6, 7), and
a top element (11; 11') which is assigned to the upper side (5), wherein the goods presentation device (9) is used as a load-bearer of the top element (11; 11'),
**characterized in that** the room cell (1; 1') has a rear-wall element (10) which is assigned to the rear side (3) and which is used as a load-bearer of the top element (11; 11').

2. Room cell according to Claim 1, **characterized in that** exclusively the goods presentation device (9) and the rear-wall element (10) are used as load-bearers of the top element (11; 11').

3. Room cell according to Claim 1 or 2, **characterized in that** the goods presentation device (9) and/or the rear-wall element (10) and/or the top element (11; 11') bear(s) the load of a cold generator (15) or heat generator or constituent parts thereof, in particular a device (16) which generates cold air or warm air, or are/is configured to bear the load of a cold generator (15) or heat generator or constituent parts thereof, in particular a device (16) which generates cold air or warm air.

4. Room cell according to one of the preceding claims, **characterized in that** the room cell (1; 1') comprises a bottom element (12) on which the goods presentation device (9) and the rear-wall element (10) are set up.

5. Room cell according to Claim 4, **characterized in that** the top element (11; 11') and/or the bottom element (12) have/has a plug-in receptacle (37; 38) into which the rear-wall element (10) is introduced at an end side in order for the rear-wall element (10) to be secured against movement in a horizontal direction.

6. Room cell according to one of the preceding claims, **characterized in that** the room cell (1; 1') comprises at least one, preferably two side-wall elements (13, 14; 13', 14), which are each assigned to an end side (6; 7) of the room cell (1; 1') and are assigned, with an areal-side end, to an end-side end of the top element (11; 11').

7. Room cell according to Claim 6, **characterized in that** the at least one side-wall element (13; 13'; 14) is fastened to the goods presentation device (9) in order for the at least one side-wall element (13; 13'; 14) to be secured against movement in a horizontal direction.

8. Room cell according to Claim 6 or 7, **characterized in that** at least one of the end sides (6, 7) of the room cell (1; 1') is assigned at least one vertical support (30), against which the top element (11') is supported and which abuts against the associated side-wall element (13'; 14).

9. Room cell according to one of Claims 6 to 8, **characterized in that** the top element (11) is provided at least integrally or exclusively integrally between the front side (2) and the rear side (3) of the room cell (1) and, between the front side (2) and the rear side (3), has such an extent that, on the one hand, a first intermediate space (22) is formed between the front side (2) of the room cell (1) and the goods presentation side (8) of the goods presentation device (9) and is configured for passage of an air flow along the goods presentation side (8) and/or for reaching of the goods of the goods presentation device (9) from outside the room cell (1) via the front side (2) thereof for removal, and, on the other hand, a second intermediate space (23) is provided between the goods presentation device (9) and the rear-wall element (10) and is configured for passage of an air flow.

10. Room cell according to one of Claims 6 to 8, **characterized in that** the top element (11') is provided at least integrally or exclusively integrally between the front side (2) and the rear side of the room cell (1') and, between the front side (2) and the rear side (3), has such an extent that, on the one hand, an intermediate space (22') is formed between the front side (2) of the room cell (1') and the goods presentation side (8) of the goods presentation device (9) and is configured for passage of an air flow along the goods presentation side (8) and/or for reaching of the goods of the goods presentation device (9) from outside the room cell (1') via the front side (2) thereof for removal, and, on the other hand, a space (23') suitable for walking is provided between the goods presentation device (9) and the rear-wall element (10), wherein one of the side-wall elements (13', 14) has an access opening (25) via which the space (23') suitable for walking is accessible.

11. Room cell according to one of the preceding claims, **characterized in that** the front side (2) of the room cell (1; 1') is able to be closed off by at least one door element (27; 28), wherein the at least one door element (27; 28) is movably mounted on or in a door frame (29) which faces towards the end-side front end of the top element (11; 11') or the lower-side front end of the top element (11; 11').

12. Room cell according to one of the preceding claims, **characterized in that** the rear-wall element (10) and/or the top element (11; 11') have/has a thermally insulating material or consist(s) thereof.

13. Room cell according to one of the preceding claims, **characterized in that** the room cell (1; 1') is of modular construction and comprises at least two modules (50, 60), of which a first module (50) has the top element (11; 11'), the rear-wall element (10) and the goods presentation device (9) or consists thereof and a second module (60) has a top element (11.2), a rear-wall element (10.2) and a goods presentation device (9.2) or consists thereof, wherein, as seen in the direction from one end side (6) to the other end side (7) of the room cell (1; 1'), the at least two modules (50, 60) are arranged situated one behind the other.

14. Room cell according to Claim 13, **characterized in that** the at least two modules (50, 60) are identical to one another in terms of their top element (11; 11.2) and/or in terms of their rear-wall element (10; 10.2) and/or in terms of their goods presentation device (9; 9.2).

15. Room cell according to Claim 13 or 14, **characterized in that** the top element (11) of the first module (50) and the top element (11.2) of the second module (60) are situated so as to face one another at their end sides, in particular are connected to one another at their end sides, wherein at least one support stand (34) of the goods presentation device (9) of the first module (50) and one associated support stand (32.2) of the goods presentation device (9.2) of the second module (60) are fastened one against the other, and the top element (11; 11.2) of the in each case associated module (50, 60) is supported on the at least one support stand (34; 32.2) of the in each case associated module (50, 60), in particular is fastened thereto.

## Revendications

1. Cellule de chambre (1 ; 1') pour refroidir ou chauffer des marchandises, comprenant
un côté avant (2), un côté arrière (3), un côté inférieur (4), un côté supérieur (5) et deux côtés frontaux (6, 7), un dispositif de présentation de marchandises (9) pour présenter les marchandises, le dispositif de présentation de marchandises (9) comportant un côté de présentation de marchandises (8) qui s'étend le long du côté avant (2) et/ou est tourné vers le côté avant (2) et, par l'intermédiaire du côté avant (2), les marchandises du dispositif de présentation de marchandises (9) pouvant être observées et/ou prélevées depuis l'extérieur de la cellule de chambre (1 ; 1'), le dispositif de présentation de marchandises (9) étant ou comprenant une étagère (31) qui comporte au moins deux pieds de soutien (32, 33, 34, 35) associés par paires à un côté de fixation et le côté de fixation étant tourné vers les côtés frontaux (6, 7), et
un élément de plafond (11 ; 11') qui est associé au côté supérieur (5), le dispositif de présentation de marchandises (9) étant utilisé en tant que support de l'élément de plafond (11 ; 11'),
**caractérisé en ce que** la cellule de chambre (1 ; 1') comporte un élément de paroi arrière (10) qui est associé au côté arrière (3) et qui est utilisé en tant que support de l'élément de plafond (11 ; 11').

2. Cellule de chambre selon la revendication 1, **caractérisée en ce que** seuls le dispositif de présentation de marchandises (9) et l'élément de paroi arrière (10) sont utilisés en tant que supports de l'élément de plafond (11 ; 11').

3. Cellule de chambre selon la revendication 1 ou 2, **caractérisée en ce que** le dispositif de présentation de marchandises (9) et/ou l'élément de paroi arrière (10) et/ou l'élément de plafond (11 ; 11') portent un générateur de froid (15) ou un générateur de chaleur ou des constituants de ceux-ci, notamment un dispositif (16) générant de l'air froid ou de l'air chaud, ou sont conçus pour porter un générateur de froid (15) ou un générateur de chaleur ou des constituants de ceux-ci, notamment un dispositif (16) générant de l'air froid ou de l'air chaud.

4. Cellule de chambre selon l'une quelconque des revendications précédentes, **caractérisée en ce que** la cellule de chambre (1 ; 1') comprend un élément de plancher (12) sur lequel sont posés le dispositif de présentation de marchandises (9) et l'élément de paroi arrière (10).

5. Cellule de chambre selon la revendication 4, **caractérisée en ce que** l'élément de plafond (11 ; 11') et/ou l'élément de plancher (12) comportent un logement d'insertion (37 ; 38) dans lequel l'élément de paroi arrière (10) est inséré à l'extrémité afin d'empêcher l'élément de paroi arrière (10) de se déplacer dans la direction horizontale.

6. Cellule de chambre selon l'une quelconque des revendications précédentes, **caractérisée en ce que** la cellule de chambre (1 ; 1') comprend au moins un, de préférence deux éléments de paroi latérale (13, 14 ; 13', 14), qui sont associés chacun à un côté frontal (6 ; 7) de la cellule de chambre (1 ; 1') et sont associés par une extrémité côté surface à une extrémité frontale de l'élément de plafond (11 ; 11').

7. Cellule de chambre selon la revendication 6, **caractérisée en ce que** l'au moins un élément de paroi latérale (13 ; 13' ; 14) est fixé au dispositif de présentation de marchandises (9) afin d'empêcher l'au moins un élément de paroi latérale (13 ; 13' ; 14) de se déplacer dans la direction horizontale.

8. Cellule de chambre selon la revendication 6 ou 7, **caractérisée en ce qu'**au moins un des côtés frontaux (6, 7) de la cellule de chambre (1 ; 1') est associé à au moins un appui vertical (30) contre lequel l'élément de plafond (11') s'appuie et qui s'applique sur l'élément de paroi latérale (13' ; 14) correspondant.

9. Cellule de chambre selon l'une quelconque des revendications 6 à 8, **caractérisée en ce que** l'élément de plafond (11) est présent au moins d'une seule pièce ou exclusivement d'une seule pièce entre le côté avant (2) et le côté arrière (3) de la cellule de chambre (1) et a une extension entre le côté avant (2) et le côté arrière (3) telle que, d'une part, un premier espace intermédiaire (22) est formé entre le côté avant (2) de la cellule de chambre (1) et le côté de présentation de marchandises (8) du dispositif de présentation de marchandises (9), qui est dimensionné pour laisser passer un courant d'air le long du côté de présentation de marchandises (8) et/ou pour atteindre les marchandises du dispositif de présentation de marchandises (9) depuis l'extérieur de la cellule de chambre (1) par l'intermédiaire de son côté avant (2) pour un prélèvement, et d'autre part, entre le dispositif de présentation de marchandises (9) et l'élément de paroi arrière (10), un deuxième espace intermédiaire (23) est présent, qui est dimensionné pour laisser passer un courant d'air.

10. Cellule de chambre selon l'une quelconque des revendications 6 à 8, **caractérisée en ce que** l'élément de plafond (11') est présent au moins d'une seule pièce ou exclusivement d'une seule pièce entre le côté avant (2) et le côté arrière de la cellule de chambre (1') et a une extension entre le côté avant (2) et le côté arrière (3) telle que, d'une part, un espace intermédiaire (22') est formé entre le côté avant (2) de la cellule de chambre (1') et le côté de présentation de marchandises (8) du dispositif de présentation de marchandises (9), qui est dimensionné pour laisser passer un courant d'air le long du côté de présentation de marchandises (8) et/ou pour atteindre les marchandises du dispositif de présentation de marchandises (9) depuis l'extérieur de la cellule de chambre (1') par l'intermédiaire de son côté avant (2) pour un prélèvement, et, d'autre part, entre le dispositif de présentation de marchandises (9) et l'élément de paroi arrière (10), un espace praticable (23') est présent, l'un des éléments de paroi latérale (13', 14) comportant une ouverture d'accès (25) par l'intermédiaire de laquelle l'espace praticable (23') est accessible.

11. Cellule de chambre selon l'une quelconque des revendications précédentes, **caractérisée en ce que** le côté avant (2) de la cellule de chambre (1 ; 1') peut être fermé par au moins un élément de porte (27 ; 28), l'au moins un élément de porte (27 ; 28) étant monté mobile sur ou dans un cadre de porte (29) qui est tourné vers l'extrémité avant frontale de l'élément de plafond (11 ; 11') ou vers l'extrémité avant inférieure de l'élément de plafond (11 ; 11').

12. Cellule de chambre selon l'une quelconque des revendications précédentes, **caractérisée en ce que** l'élément de paroi arrière (10) et/ou l'élément de plafond (11 ; 11') comportent ou sont constitués d'un matériau thermiquement isolant.

13. Cellule de chambre selon l'une quelconque des revendications précédentes, **caractérisée en ce que** la cellule de chambre (1 ; 1') est construite de manière modulaire et comprend au moins deux modules (50, 60), dont un premier module (50) comporte l'élément de plafond (11 ; 11'), l'élément de paroi arrière (10) et le dispositif de présentation de marchandises (9) ou en est constitué, et un deuxième module (60) comporte un élément de plafond (11. 2), un élément de paroi arrière (10.2) et un dispositif de présentation de marchandises (9.2) ou en est constitué, les au moins deux modules (50, 60) étant agencés l'un derrière l'autre, tel que vu dans la direction allant d'un côté frontal (6) vers l'autre côté frontal (7) de la cellule de chambre (1 ; 1').

14. Cellule de chambre selon la revendication 13, **caractérisée en ce que** les au moins deux modules (50, 60) sont identiques l'un à l'autre en ce qui concerne leur élément de plafond (11 ; 11.2) et/ou en ce qui concerne leur élément de paroi arrière (10 ; 10.2) et/ou en ce qui concerne leur dispositif de présentation de marchandises (9 ; 9.2).

15. Cellule de chambre selon la revendication 13 ou 14, **caractérisée en ce que** l'élément de plafond (11) du premier module (50) et l'élément de plafond (11.2) du deuxième module (60) sont tournés l'un vers l'autre sur leurs côtés frontaux, notamment sont reliés l'un à l'autre sur leurs côtés frontaux, au moins un pied de soutien (34) du dispositif de présentation de marchandises (9) du premier module (50) et un pied de soutien correspondant (32.2) du dispositif de présentation de marchandises (9.2) du deuxième module (60) étant fixés l'un contre l'autre et l'élément de plafond (11 ; 11.2) du module respectivement correspondant (50, 60) s'appuyant sur l'au moins un pied de soutien (34 ; 32.2) du module respectivement correspondant (50, 60), notamment y étant fixé.
